# FASCICULE DE BREVET EUROPEEN

(11) **EP 0 259 210 B1**
(45) Date de publication et mention de la délivrance du brevet: **14.11.1990**
(21) Numéro de dépôt: 87401846.8
(22) Date de dépôt: 07.08.1987
(51) Int. Cl.: B65H 7/20, B65H 9/20, B41F 33/00

(54) **Machine de traitement d'objets plats**
Behandlungsmaschine für flache Gegenstände
Machine for handling flat objects

(30) Priorité: 02.09.1986 FR 8612314
(43) Date de publication de la demande: 09.03.1988
(73) Titulaire: CMB PACKAGING S.A., F-92100 Boulogne Billancourt (FR)
(72) Inventeur: Laquerbe, Bernard, F-78124 Mareil Sur Mauldre (FR); Marsac Joseph, F-91430 Igny (FR); Glain, Jean-Claude, F-78320 La Verrière (FR)
(74) Mandataire: CABINET BONNET-THIRION

(56) Documents cités:
- EP-A- 0 113 826
- EP-A- 0 114 393
- DE-A- 1 588 776
- DE-A- 2 550 563
- GB-A- 1 068 904
- US-A- 4 275 879

## Description

L'invention se rapporte à une machine de vernissage et/ou impression de tôles selon la préambule de la revendication 1. Une machine de ce genre est connue. L'invention concerne particulièrement le contrôle de position des tôles introduites dans une telle machine de vernissage et/ou d'impression. Ce contrôle de positionnement a pour fonction d'assurer une précision requise pour l'application des vernis et/ou couches d'impression sur lesdites tôles dans le but notamment que des zones réservées pour une soudure ultérieure ne soient souillées par le produit de revêtement.

La fabrication d'un emballage métallique comporte un certain nombre d'opérationsdestinées à réaliser un corps de boîte, le plus souvent tubulaire cylindrique, à partir d'un flan de tôle, ce corps de boîte est matérialisé par une soudure de deux bords parallèles rejoints dudit flan. Parmi les techniques de soudure les plus utilisées actuellement, celle du soudage électrique à la molette impose des contraintes particulières. En effet, ce procédé de soudage exige que les résistances de contact entre les deux bords rejoints soient constantes et parfaitement contrôlées afin de répartir uniformément l'énergie calorifique dans chaque unité de volume.

Or, il est souhaitable de réaliser les opérations de vernissage et/ou de décoration par Impression avant la formation du corps de boîte, c'est-à-dire notamment sur des tôles destinées à être découpées ultérieurement pour définir des flans. Ces opérations de vernissage et/ou d'impression doivent être réalisées avec précision en vue du soudage ultérieur des bords, lequel serait Compromis si les bandes de réserve prévues à cet effet sur les tôles étaient souillées. Ainsi, le poste de vernissage et/ou d'impression comprend souvent un rouleau de transfert ou -blanchet" et un rouleau de pression coopérant avec le rouleau de transfert. Les tôles sont introduites entre ces deux rouleaux. Dans ce type d'installation, les tôles sont déposées sur une structure i connue appelée "table de marge" placée immédiatement en amont des deux rouleaux et comportant des moyens d'acheminement desdites tôles et des moyens de positionnement de celles-ci par rapport aux rouleaux. A l'issue des opérations de positionnement, les tôles sont entraînées par les rouleaux eux-mêmes. Le positionnement des tôles sur ladite table de marge conditionne donc la précision de l'impression et, notamment, la préservation de bandes de réserves pour la soudure. Ce positionnement est effectué par des moyens mécaniques connus mais il doit être contrôlé pour chaque tôle. Ce contrôle est difficile en raison de plusieurs paramètres susceptibles de changer: dimensions et épaisseur des tôles, caractéristiques des produits appliqués, vitesse de défilement des tôles sur la table de marge, etc...

Le document EP A 0 113 826 décrit, dans le domaine des machines à photocopier, l'utilisation de deux capteurs pour contrôler la bonne orientation des feuilles de papier en circulation.

L'invention a pour but de permettre un contrôle précis du positionnement des tôles à leur passage sur la table de marge.

Dans cet esprit, l'invention concerne donc essentiellement une machine de vernissage et/ou d'impression de tôles, comportant des moyens de déplacement et de positionnement desdites tôles et un rouleau de transfert pour l'application d'un vernis et/ou d'une impression, caractérisée en ce qu'elle comporte:
- deux capteurs fixes agencés, d'une façon connue en soi, suivant une ligne transversale au trajet desdites tôles,
- un générateur d'Impulsions,
- des moyens de comptage adaptés pour compter des impulsions délivrées par ledit générateur d'impulsions entre les instants de passage d'un bord transversal de chaque tôle en regard de chaque capteur, et
- des moyens d'identification et/ou de commande d'évacuation d'une tôle précitée, connectés pour être commandés par lesdits moyens de comptage en fonction du nombre d'impulsions décomptées entre deux signaux délivrés respectivement par les deux capteurs, les capteurs étant placés de façon que l'élaboration des signaux délivrés par eux s'effectue lorsqu'une tôle précitée en engagée sous ledit rouleau de transfert.

Le signal d'identification et/ou de commande d'évacuation peut être exploité, suivant le degré d'automatisme recherché, pour provoquer le marquage de la tôle mal positionnée pendant son passage entre les rouleaux et pour permettre ainsi son élimination ultérieure, ou encore pour piloter un système d'aiguillage ou d'éjection réalisant le tri automatique des tôles, par exemple à la sortie de la machine de vernissage et/ou d'impression. Cependant, le procédé défini ci-dessus s'applique aussi chaque fois qu'un positionnement précis de pièces quelconques sur un moyen de transfert est recherché.

Bien que le générateur d'impulsions puisse être un générateur de fréquence fixe et/ou ajustable, il s'agira de préférence d'un générateur asservi à la vitesse de progression desdits objets plats, comme par exemple un codeur incrémental ou analogue couplé à l'arbre de l'un des rouleaux précités. Dans ce cas, chaque impulsion est directement représentative d'un déplacement élémentaire dudit objet plat et la vitesse de défilement de ce dernier peut être modifiée à volonté sans qu'il soit nécessaire de corriger la plage de tolérance prédéterminée précitée constituant la référence par rapport à laquelle le positionnement est ou non considéré comme correct.

L'invention sera mieux comprise et d'autres avantages de celle-ci apparaîtront plus clairement à la lumière de la description qui va suivre d'une machine de vernissage et/ou d'impression conforme à son principe, donnée uniquement à titre d'exemple et faite en référence aux dessins annexés dans lesquels:
- la figure 1 est une vue schématique en élévation de la machine conforme à l'invention;
- la figure 2 est une vue de dessus de cette même machine;
- la figure 3 est un schéma-bloc illustrant un circuit électronique pour la mise en oeuvre de l'invention; et
- la figure 4 est un chronogramme illustrant une partie du fonctionnement du circuit de la figure 3.

En se référant aux dessins, on a représenté une machine de vernissage et/ou d'impression 11 comportant deux rouleaux d'axes de rotation parallèles, respectivement un rouleau de transfert 12 ou "blanchet" et un rouleau de pression 13, tournant en sens inverse l'un de l'autre pour entraîner un objet plat prélevé sur une table marge 14 où s'effectue le positionnement de tels objets à traiter, ici en l'occurrence, des tôles 22. Le rouleau de transfert 12 reçoit un vernis ou des produits d'impression et comporte éventuellement l'empreinte d'une image à transférer sur la tôle. Il est alimenté en encre ou vernis à partir d'un réservoir 18 via un système de rouleaux d'application 19.

La table de marge 14 comporte, par exemple, des bandes transporteuses et deux chaînes parallèles 20 munies de taquets 21 pour repousser chaque tôle 22, rectangulaire, vers les rouleaux 12 et 13. Le rouleau 13 comporte une butée longitudinale escamotable (non visible sur les dessins) faisant saillie de sa surface cylindrique, de sorte que le positionnement longitudinal de la tôle est assuré lorsque le bord transversal avant 22a de celle-ci entre en contact avec cette butée. Une défaillance de ce système de positionnement axial se traduit par une mise en travers de la tôle entre les rouleaux, avec les défauts d'impression que cela implique par rapport au découpage ultérieur de ladite tôle en plusieurs flans. D'autre part, la table de marge 14 est munie d'une butée latérale fixe 25 en regard de laquelle se trouve une butée latérale mobile 26 déplacée par un vérin 27 ou moyen analogue. Ce système assure le positionnement transversal de la tôle, par rapport au rouleau. Une défaillance de ce système de positionnement transversal ou simplement une tôle ne présentant pas la largeur prévue, se traduit par un décalage des zones de découpage 30 de la tôle définies entre les décors 31 correspondant à chaque flan.

L'invention permet de contrôler le positionnement correct d'une tôle engagée entre les rouleaux et en premier lieu, le positionnement longitudinal en vue de détecter d'éventuelles "mises en travers" de cette tôle.

Pour ce faire, on prévoit dans la table de marge 14 deux capteurs 35 (par exemple des cellules photo-électriques ou composants analogues) placés en deux points de référence fixes et distants l'un de l'autre. Ici, les deux points de référence sont placés sur une ligne rigoureusement parallèle à l'axe du rouleau 12 de sorte qui si la tôle 22 est correctement engagée entre les rouleaux, le bord arrière 22b de celle-ci découvre les deux capteurs 35a, 35b,en même temps. Un générateur d'impulsions 40, constitué ici par un codeur incrémental ou analogue est couplé à l'arbre de rotation du rouleau 12.

Selon l'invention, on compte les impulsions délivrées par le générateur 40 entre les deux intervalles de temps séparant le changement d'état des deux capteurs 35a, 35b pour apprécier l'importance d'une éventuelle mise en travers de la tôle et on génère un signal d'identification et/ou de commande d'évacuation de la tôle 22 lorsque le nombre d'impulsions ainsi compté n'est pas compris dans une plage de tolérance prédéterminée.

Ainsi, les deux capteurs sont reliés (figure 3) à des moyens d'identification et/ou de commande d'évacuation susceptibles d'engendrer un signal exploitable à une sortie S chaque fois qu'une tôle 22 n'a pas été correctement imprimée ou vernie. Ces moyens comprennent des circuits de mise en forme 36a, 36b connectés pour recevoir les signaux des capteurs 35a, 35b et délivrant, par exemple, les signaux a et b (figure 4) appliqués à deux entrées correspondantes d'un compteur 38 recevant par ailleurs les impulsions c d'une relativement haute fréquence, délivrées par le générateur d'impulsions 40. Le compter 38 est tel que le premier flanc descendant d'une impulsion a (respectivement b) déclenche le comptage et que le second flanc descendant de l'impulsion b (respectivement a) arrête le comptage. Pour cela les circuits d'entrée du compteur 38 peuvent être pourvus, par exemple, d'une "fonction" OU exclusif, recevant les signaux a et b. La sortie de comptage du compteur 38 est reliée à des moyens d'affichage 60 du nombre d'impulsions compté entre les flancs descendants des impulsions a et b et à un comparateur numérique 41 qui reçoit par ailleurs une valeur de consigne délivrée par un circuit d'adressage 42, programmable. Un signal d'identification et/ou de commande d'évacuation apparaît à la sortie S de ce comparateur si le résultat du comptage n (figure 4) est supérieur à la valeur de consigne du circuit d'adressage 42.

Comme le montrent les dessins, les capteurs 35g et 35b sont placés à une distance telle des rouleaux 12 et 13 que le comptage s'effectue alors que la tôle est déjà largement engagée entre lesdits rouleaux et qu'une variation supplémentaire du positionnement n'est plus possible.

Par ailleurs, deux autres capteurs latéraux 45a, 45b sont respectivement disposés au voisinage de l'emplacement prévu des bords longitudinaux de la tôle 22, c'est-à-dire espacés d'une distance correspondant à la largeur de cette tôle mais pour être néanmoins recouverts en même temps par elle. Ils sont reliés à des moyens de comparaison 48. Ces derniers sont, ici, symbolisés par une simple porte du type non OU et la sortie des moyens de comparaison est connectée pour piloter lesdits moyens d'identification et/ou de commande d'évacuation précités. Plus précisément, selon l'exemple non limitatif représenté, l'agencement est tel que le signal délivré par les moyens de comparaison 48 est appliqué à la sortie S via un circuit de validation 49 piloté par le compteur 38. De cette façon, la vérification du bon positionnement latéral de la tôle (qui doit se traduire par le fait que les deux capteurs 45a, 45b sont occultés en même temps par ladite tôle) a lieu simultanément à la période de comptage. Un défaut de positionnement longitudinal et/ou latéral se traduit donc toujours par l'apparition d'un signal exploitable à la sortie S, pour piloter des moyens de marquage ou des moyens de retrait automatique de la tôle (non représentés) situés en aval de la machine 11. Les capteurs 45a, 45b peuvent aussi être des capteurs photo-électriques ou analogues. Leur positionnement peut être réglable, pour permettre l'impression de tôles de différentes dimensions.

Selon une autre caractéristique de l'invention, les moyens d'affichage 60 connectés à la sortie dudit compteur 38, permet de surveiller l'importance et l'évolution du "travers" au cours d'une période d'utilisation donnée. Les résultats affichés peuvent être exploités pour régler la cadence de passage des tôles dans la machine de vernissage et/ou d'impression 11, dans le but d'obtenir un nombre de rebuts nul ou minimum. Les conditions de fonctionnement peuvent en effet varier suivant la qualité du lot de tôles en cours de traitement mais on a pu déterminer que la cadence de traitement était un facteur important dans le nombre de rebuts, toutes choses égales par ailleurs. C'est pourquoi, pour un lot de tôles de qualité médiocre, il y a lieu de diminuer cette cadence. Ceci se fait en fonction des informations délivrées par les moyens d'affichage 60, soit manuellement, par un opérateur chargé de surveiller le fonctionnement de la machine 11, soit automatiquement si on prévoit des moyens de traitement et de commande entre une sortie du compteur 38 et des moyens d'actionnement de cette machine 11.

## Revendications

1. Machine de vernissage et/ou d'impression de tôles, comportant des moyens de déplacement et de positionnement desdites tôles et un rouleau de transfert (12) pour l'application d'un vernis et/ou d'une impression, caractérisée en ce qu'elle comporte:
- deux capteurs fixes (35a, 35b) agencés, d'une facon connue en soi, suivant une ligne transversale au trajet desdites tôles,
- un générateur d'impulsions (40),
- des moyens de comptage adaptés pour compter des impulsions délivrées par ledit générateur d'impulsions entre les instants de passage d'un bord transversal de chaque tôle en regard des deux capteurs, et
- des moyens d'identification et/ou de commande d'évacuation d'une tôle précitée, connectés pour être commandés par lesdits moyens de comptage en fonction du nombre d'impulsions décomptées entre deux signaux délivrés respectivement par les deux capteurs, les capteurs étant placés de façon que l'élaboration des signaux délivrés par eux s'effectue lorsqu'une tôle précitée est engagée sous ledit rouleau de tranfert.

2. Machine selon la revendication 1, caractérisée en ce que ledit générateur d'impulsions est un codeur incrémental ou analogue entraîné par lesdits moyens de déplacement et de positionnement desdites tôles.

3. Machine selon la revendication 1 ou 2, caractérisée en ce qu'elle comporte en outre deux capteurs latéraux (45a, 45Q) disposés respectivement au voisinage de bords longitudinaux desdites tôles et espacés d'une distance correspondant à la largeur d'une telle tôle, des moyens de comparaison (48) de l'état desdits capteurs latéraux, ces moyens de comparaison étant connectés pour engendrer des signaux d'identification et/ou de commande d'évacuation d'une tôle précitée.

4. Machine selon l'une des revendications 1 à 3, caractérisée en ce que les capteurs précités sont agencés au voisinage de moyens de vernissage et/ou d'impression (12, 13).

5. Machine selon l'une des revendications 1 à 4, caractérisée en ce qu'elle comporte des moyens d'affichage du nombre d'impulsions comptées pour les différentes tôles successives.

## Patentansprüche

1. Maschine zum Lackieren und/oder Bedrucken von Blechen, mit Mitteln zum Verschieben und Positionieren der genannten Bleche und mit einer Übertragungsrolle (12) zum Aufbringen eines Lackes oder eines Druckes, dadurch gekennzeichnet, daß sie aufweist:
- zwei feste Meßfühler (35a, 35b), die in an sich bekannten Weise entlang einer Linie quer zur Bahn der genannten Bleche angeordnet sind,
- einen Impulserzeuger (40),
- Zählmittel, die geeignet sind, die von dem genannten Impulserzeuger zwischen den Augenblicken des Durchganges einer Querkante jedes Bleches gegenüber den beiden Meßfühlern geliefert werden, zu zählen und
- Mittel zum Identifizieren und/oder zum Steuern der Abführung eines vorhergehenden Bleches, die so verbunden sind, daß sie von den Zählmitteln in Abhängigkeit von der Anzahl der Impulse gesteuert werden, welche zwischen zwei Signalen gezählt worden sind, welche jeweils durch die beiden Meßfühler geliefert werden, und wobei die Meßfühler so angeordnet sind, daß die Verarbeitung der gelieferten Signale erfolgt, während ein voranlaufendes Blech sich im Eingriff unter der genannten Übertragungsrolle befindet.

2. Maschine nach Anspruch 1, dadurch gekennzeichnet, daß der genannte Impulserzeuger eine schrittweise arbeitende Codiereinrichtung oder eine analoge Einrichtung ist, welche durch die genannten Mittel zum Verschieben und Positionieren der genannten Bleche angetrieben wird.

3. Maschine nach Anspruch 1 oder 2, dadurch gekennzeichnet, daß sie außerdem zwei seitliche Meßfühler (45a, 45b) aufweist, die jeweils neben der Längskante der genannten Bleche und in einem Abstand angeordnet sind, der der Breite eines solchen Bleches entspricht, daß sie Mittel (48) zum Vergleichen des Zustandes der genannten seitlichen Meßfühler aufweist, welche Vergleichsmittel verbunden sind, um Signale der Identifikation und/oder des Kommandos zum Abführen eines vorangegangenen Bleches erzeugt.

4. Maschine nach einem der Ansprüche 1 bis 3, dadurch gekennzeichnet, daß die vorerwähnten Meßfühler in der Nähe der Lackierungs und/oder Druckmittel (12, 13) angeordnet sind.

5. Maschine nach einem der Ansprüche 1 bis 4, dadurch gekennzeichnet, daß sie Mittel zum Anzeigen der Anzahl der Impulse aufweist, welche für aufeinanderfolgende unterschiedliche Bleche gezählt werden.

## Claims

1. A machine for lacquering and/or printing on metal sheets comprising means for moving and positioning the said metal sheets and a transfer roller (12) for the application of a lacquer and/or a print, characterized in that it comprises:
- two fixed sensors (35a, 35b) disposed in a known manner on a line transverse to the path of movement of the said metal sheets,
- a pulse generator (40),
- counting means adapted to count the pulses delivered by the said pulse generator between the times at which a transverse edge of each metal sheet facing the two sensors passes the sensors, and
- means for identifying and/or commanding the removal of an abovementioned metal sheet, which are connected to be controlled by the said means of counting depending on the number of pulses counted between two signals delivered respectively by the two sensors, the sensors being located in such a way that the signals delivered by them are produced when an above-mentioned metal sheet is engaged under the said transfer roller.

2. A machine according to Claim 1, characterized in that the said pulse generator is an incremental encoder or the like driven by the said means for moving and positioning the said metal sheets.

3. A machine according to Claim 1 or 2, characterized in that it also. comprises two lateral sensors (45a, 45b) disposed respectively near the longitudinal edges of the said metal sheets and spaced at a distance corresponding to the width of such a metal sheet, and means for comparing (48) the state of the said lateral sensors, these means for comparing being connected to produce identification signals and/or signals for commanding the removal of an above-mentioned metal sheet.

4. A machine according to any one of Claims 1 to 3, characterized in that the above-mentioned sensors are disposed near means for lacquering and/or printing (12, 13).

5. A machine according to any one of Claims 1 to 4, characterized in that it comprises means for displaying the number of pulses counted for the different successive metal sheets.
